# EUROPÄISCHE PATENTSCHRIFT

(11) **EP 3 683 163 B1**
(45) Veröffentlichungstag und Bekanntmachung des Hinweises auf die Patenterteilung: **10.08.2022**
(21) Anmeldenummer: 19152320.8
(22) Anmeldetag: 17.01.2019
(51) Int. Cl.: B65D 21/02, B65D 19/04, B65D 19/18

(54) **BEHÄLTER MIT STOSSFÄNGER**
CONTAINER WITH BUMPER
RÉCIPIENT POURVU DE PARE-CHOCS

(43) Veröffentlichungstag der Anmeldung: 22.07.2020
(73) Patentinhaber: Schoeller Allibert GmbH, 19057 Schwerin (DE)
(72) Erfinder: VOS, Theodoor Henk Vincent, 7881 RN Emmer-Compascuum (NL)
(74) Vertreter: Winter, Brandl - Partnerschaft mbB

(56) Entgegenhaltungen:
- WO-A1-2007/128043
- DE-U1- 20 215 449
- GB-A- 2 075 462

## Beschreibung

### Technisches Gebiet

Die vorliegende Offenbarung betrifft einen Behälter, insbesondere einen nestbaren bzw. ineinandersetzbaren Großladungsträger, mit einem Boden und Seitenwänden, die sich insbesondere vom Boden aus zu einem umlaufenden Behälterrand konisch und/oder in Stufen erweitern.

### Stand der Technik

Aus dem Stand der Technik sind nestbare Behälter bekannt, die sich zur Behälteröffnung hin aufweitende Seitenwände aufweisen und so ein Ineinandersetzen mehrerer unbefüllter Behälter zur Verringerung des Transportvolumens beim Leertransport ermöglichen.

Untersuchungen der Anmelderin zur Umkipp-Kinematik eines Stapels derart ineinander gesetzter Behälter haben gezeigt, dass beim Umkippen auf einen ebenen Boden wegen des trägheitsbedingten späteren Auftreffens der weiter oben im Stapel angeordneten Behälter und des sich nach oben hin erweiternden Behälterquerschnitts der obere Rand des untersten Behälters des Stapels als erstes auf den Boden prallt. Gerade bei Großladungsträgern, die mit Gabelstaplern oder vergleichbaren Flurförderzeugen gehandhabt werden, kommt es vergleichsweise häufig zu einem solchen Umkippen eines Behälterstapels. Insbesondere beim Bilden von Stapeln und bei der Vereinzelung von Behältern aus einem solchen Stapel kommt es häufig dazu, dass mit den Gabelzinken nicht die vorgesehenen Eingriffsausnehmungen getroffen werden und der Stapel umgestoßen wird. Vor allem bei hohen Stapeln von solch großen Behältern treten bei einem Umkippen sehr große Aufprallkräfte auf, die dann auf einen einzigen Behälterrand einwirken, was häufig zum Bruch der Behälterrandung des besagten untersten Behälters führt. Ein konischer Behälter mit gebrochenem Behälterrand ist aufgrund der tragenden Wirkung des Randes in der Regel unbrauchbar und muss aussortiert werden.

Der relevante vorbekannte Stand der Technik ergibt sich aus der DE 202 15 449 U1, der GB 2 075 462 A und der WO 2007 / 128 043 A1.

### Offenbarung der Erfindung

Aufgabe der vorliegenden Erfindung ist es vor diesem Hintergrund, einen Behälter mit robusterer Konstruktion bereitzustellen.

Diese Aufgabe wird durch die Merkmale des unabhängigen Anspruchs 1 gelöst. Vorteilhafte Weiterbildungen sind Gegenstand der Unteransprüche.

Erfindungsgemäß ist ein Behälter vorgesehen, der einen, insbesondere rechteckförmigen, Boden und Seitenwände, die sich vom Boden aus zu einem Behälterrand erstrecken aufweist. Zumindest eine der Seitenwände des Behälters weist an ihrer Außenseite einen Stoßfänger bzw. -dämpfer auf, der in Behälterhöhenrichtung betrachtet unterhalb des Behälterrandes und vorzugsweise von diesem beabstandet angeordnet ist und von besagter Außenseite zumindest so weit vorspringt, dass er eine Ebene, die zwischen einer Außenkante des Bodens und einer, insbesondere unteren, Außenkante des Behälterrandes der zumindest einen Seitenwand aufgespannt wird, tangiert oder schneidet. Durch eine solche konstruktive Auslegung trifft bei einer Kippbewegung des Behälters um die zugehörigen Außenkante des Bodens der Stoßfänger vor dem Behälterrand auf einem ebenen Boden auf. Zudem ist der Stoßfänger hohl, insbesondere hohlprofilförmig, ausgebildet oder ist zwischen dem Stoßfänger und der Außenfläche der dazugehörigen, von diesem abgeschirmten Seitenwand eine lichte Weite ausgebildet. Ferner ist der Stoßfänger ist zum Behälteräußeren hin spitz zulaufend oder abgerundet ausgebildet und konstruktiv dazu ausgelegt und angepasst, einen seitlich auf den Behälter wirkenden Stoß unter elastischer und/oder plastischer Verformung zumindest teilweise zu dissipieren, d.h. der Stoßfänger ist in seiner Struktur und/oder seiner Materialauswahl dazu angepasst bei einem Aufprall auftretende Energien bspw. durch innere Reibungsverluste aufzunehmen.

Das Vorsehen eines Hohlraums bzw. eines lichten Raumes zwischen Stoßfänger und der durch diesen abgeschirmten Seitenwand ermöglicht es, einen bestimmten Verformungsweg bzw. eine Knautschzone zu definieren, auf welchem der Stoßfänger sich verformen und somit Aufprallenergie dissipieren kann.

Gemäß einem weiter bevorzugten Ausführungsbeispiel der Erfindung kann der zumindest eine Stoßfänger in Behälterhöhenrichtung gesehen im oberen Drittel des Behälters angeordnet sein, insbesondere mit einem Abstand von 180 bis 240 mm zum oberen Behälterrand.

Gemäß einem bevorzugten Ausführungsbeispiel der Erfindung können die Seitenwände sich vom Boden aus in Richtung Behälterrand, insbesondere konisch und/oder in Stufen, aufweitend erstrecken. Der sich in Behälterhöhenrichtung erweiternde Behälterquerschnitt ermöglicht ein Nesten bzw. Ineinanderschachteln mehrerer baugleicher Behälter. Bei solchen nestbaren Behältern ist ein Stoßfänger besonders von Vorteil, da der Rand aufgrund der konischen Form der Wände besonders exponiert ist.

Gemäß einer bevorzugten Ausführungsform kann der Stoßfänger so ausgelegt sein, dass er in bodenparalleler Richtung nicht weiter vorspringt als die Außenkante des Behälterrandes der durch ihn geschützten/abgeschirmten Behälterseite, um die Außenmaße des Behälters nicht zu vergrößern. Bevorzugt kann der Stoßfänger nach außen hin bündig mit besagter Außenkante des Behälterrandes abschließen bzw. in Behälterhöhenrichtung fluchtend mit dieser angeordnet sein.

Gemäß einer bevorzugten Ausführungsform kann der Behälter vier Seitenwände aufweisen und vier Stoßfänger können jeweils in Eckbereichen des Behälters angeordnet sein. Auf diese Weise können Aufprallkräfte gut in die ohnehin verstärkten Eckbereiche eines Behälters eingeleitet werden. Bevorzugt können die Stoßfänger an zwei einander gegenüberliegenden Seitenwänden des Behälters angeordnet sein. Es bietet sich an, bspw. bei Behältern mit im Wesentlichen rechteckförmiger Grundfläche, Stoßfänger jeweils an den längeren Seitenwänden vorzusehen, da die Behälter eher über die längere Bodenkante kippen. Bei Großladungsträgern gibt es häufig eine vorbestimmte Eingriffsrichtung bzw. Eingriffsseiten für Gabelstapler und dergleichen. In diesem Fall ist es von Vorteil, die Stoßfänger jeweils an von den Eingriffsseiten abgewandten Seitenwänden anzuordnen, da ein Stapel genesteter Behälter meist vom Gabelstapler weg kippen wird.

Gemäß einem weiter bevorzugten Aspekt der Erfindung kann der Stoßfänger einen vorbestimmten Prallabsorbtions- oder Knautschabschnitt aufweisen, der dazu ausgebildet ist, Stoßenergie bei einem Aufprall unter elastischer und/oder plastischer Verformung zu dissipieren. Es sind verschiedene Ausführungsformen solcher Prallabsorptionsabschnitte denkbar. Gemäß einem bevorzugten Ausführungsbeispiel kann der Prallabsorptionsabschnitt ein gefalteter Abschnitt des Stoßfängers sein. Gemäß einem weiteren Ausführungsbeispiel kann der Prallabsorptionsabschnitt eine gezielt eingebrachte Sollbruchstelle sein, die die Aufprallwucht dämpft. Gemäß einem weiteren Ausführungsbeispiel kann der Stoßfänger einen Elastomerabschnitt zur besseren Stoßdämpfung aufweisen.

Gemäß einer bevorzugten Ausführungsform der Erfindung kann der Stoßfänger über einen elastischen Federabschnitt, bspw. einen integralen Kunststoff-Blattfederabschnitt, am Behälter aufgehängt sein und somit federvorgespannt relativbeweglich zur Behälterseitenwand am Behälter angeordnet sein.

Der Stoßfänger verjüngt sich zum Behälteräußeren hin bzw. in Richtung vom Behälter weg. Auf diese Weise können Aufprallkräfte an einem vorbestimmten vergleichsweise kleinflächigen Abschnitt des Stoßfängers aufgenommen und in eine größere Fläche des Behälters verteilt werden.

Gemäß einer bevorzugten Ausführungsform der Erfindung kann der Stoßfänger behälteraußenseitig einen Vorsprung zur definierten Krafteinleitung von Aufprallkräften aufweisen, der in Richtung schräg vom Behälter weg und nach unten (in Richtung hin zum Boden) vom Stoßfänger vorspringt.

Gemäß einem weiter bevorzugten Aspekt der Erfindung kann der Behälterrand zum Behälteräußeren hin vorkragend ausgebildet sein. Weiter bevorzugt kann der vorkragende Behälterrand zumindest an zwei gegenüberliegenden Seiten um mehr als 10 mm vorkragen, sodass besagter vorkragender Rand von einer Seite für einen Eingriff einer Gabel eines Hubstablers oder anderen Flurförderzeugs angepasst ist.

Besonders bevorzugt kann der Behälter ein Großladungsträger mit einem palettenförmigen, für einen Eingriff einer Gabel eines Hubstablers oder anderen Flurförderzeugs angepassten Bodenteil sein. In solchen Behältern wirken große Kräfte beim Umkippen von Stapeln eineinandergesetzter Behälter, sodass ein erfindungsgemäßer Stoßfänger von besonderem Vorteil ist.

Gemäß einer alternativen Ausführungsform kann der Stoßfänger als ein außenseitig der zugehörigen Seitenwand angeordneter Stoßbügel ausgebildet sein.

Gemäß einem weiter bevorzugten Aspekt der Erfindung kann der Behälter aus Kunststoff, insbesondere in einem Spritzguss- oder Rotomouldingverfahren, gefertigt sein. Besonders bevorzugt kann der Behälter stoffeinstückig gefertigt und der Stoßfänger integral an diesem angefromt sein.

### Kurzbeschreibung der Figuren

Figuren 1A und 1B sind perspektivische Darstellungen eines Behälters gemäß einer ersten Ausführungsform der Erfindung von verschiedenen Seiten;
Figuren 2A, 2B und 2C sind Darstellungen zur Veranschaulichung der Umfallkinematik eines Stapels baugleicher ineinandergesetzter Behälter gemäß dem ersten Ausführungsbeispiel;
Fig. 3 ist eine Seitenansicht eines Behälters gemäß der ersten Ausführungsform der Erfindung;
Fig. 4 ist eine Detailansicht einer ersten Ausführungsform eines Stoßfängers;
Fig. 5 ist eine Detailansicht einer zweiten Ausführungsform eines Stoßfängers;
Fig. 6 ist eine Detailansicht einer dritten Ausführungsform eines Stoßfängers;
Fig. 7 ist eine Detailansicht einer vierten Ausführungsform eines Stoßfängers; und
Fig. 8 ist eine Detailansicht einer fünften Ausführungsform eines Stoßfängers.

### Beschreibung der Ausführungsbeispiele

Nachstehend werden Ausführungsbeispiele der vorliegenden Offenbarung auf der Basis der zugehörigen Figuren beschrieben.

Figuren 1A und 1B zeigen eine perspektivische Darstellung eines Behälters 1 gemäß einer bevorzugten Ausführungsform der Erfindung. Beim dargestellten Behälter 1 handelt es sich um einen Großladungsträger aus Kunststoff mit einem palettenförmigen Boden 2 mit Ausnehmungen 3 für den Eingriff der Gabel eines Hubstablers und vier Seitenwänden 4, 6, 8 ,10. Der dargestellte Behälter 1 ist als nestbarer Behälter 1 ausgeführt, d.h. die vier Seitenwände 4, 6, 8 ,10 erweitern sich zur Behälteröffnung hin konisch, um ein Ineinandersetzen baugleicher Behälter 1 zu ermöglichen (siehe bspw. Fig. 2A). Genauer gesagt handelt es sich beim gezeigten Behälter 1 um einen sogenannten Drehstapelbehälter, der mit einem baugleichen Behälter entweder gestapelt oder genestet werden kann, je nach relativer Verdrehung der beiden baugleichen Behälter zueinander.

Der dargestellte Behälter 1 hat einen seine Behälteröffnung definierenden, vorkragenden und mit einem umlaufenden Rippenkranz strukturell verstärkten

Behälterrand 12. Durch die Rippenstruktur des Behälterrandes 12 werden (hier nicht näher bezeichnete) zurückgesetzte Bereiche ausgebildet, die das Herausheben eines oder mehrerer Behälter 1 zur Vereinzelung aus einem Stapel ineinandergesetzter Behälter 1 mittels eines Hubstaplers ermöglichen. Gerade bei solchen Vereinzelungs-Operationen mit Hubstaplern kommt es häufig dazu, dass Stapel ineinandergesetzter Behälter 1 umgestoßen werden.

Der Behälter 1 der Figuren 1A und 1B weist zudem jeweils in seinen Eckbereichen horizontal bzw. bodenparallel verlaufende Vorsprünge bzw. Rippen 13 auf, die tiefer als die Umlaufenden Rippenkränze des Behälterrandes 12 angeordnet sind und als Anschlag zur Begrenzung der Nesttiefe beim ineinandersetzen mehrerer baugleicher Behälter 1 dienen.

Die Figuren 2A, 2B und 2C veranschaulichen das Verhalten eines Stapels ineinandergesetzter Großladungsträger 1,1' beim Umkippen. Es wurde seitens der Anmelderin festgestellt, dass trägheitsbedingt und aufgrund des Spiels zwischen den einzelnen ineinandergesetzten Behältern 1 die Unterkante des vorkragenden Behälterrandes 12' des untersten Behälters 1' des Stapels oftmals den ersten Aufprallpunkt eines solchen Behälterstapels bildet. Dieser ist in der Regel nicht für solche Belastungen ausgelegt, wodurch es zum Bruch des Behälterrandes 12' kommt und der Behälter 1' unbrauchbar wird.

Wie in Figur 2B zu sehen ist, neigen die weiter oben im Stapel angeordneten Behälter 1 beim Umkippen dazu eher flach mit ihrem Behälterrand 12 auf dem Boden aufzutreffen. Figur 2C zeigt eine Endposition, in der der Stapel auf den Behälterrändern 12 der Behälter 1 zum Aufliegen kommt.

Zusammengefasst bekommt der Behälterrand 12 des untersten Behälters 1 eines umkippenden Stapels ineinandergesetzter Behälter 1 einen unverhältnismäßig großen Anteil der Aufprallwucht ab und der genaue Aufprall-Treffpunkt der einzelnen Behälter 1 variiert mit ihrer Position im Behälterstapel. Folglich ist es nur schwer möglich, den Behälterrand 12 auf diese Belastung auszulegen.

Aufgrund der vorstehend beschriebenen Problematik weist der Behälter 1 gemäß dem bevorzugten Ausführungsbeispiel der Erfindung eine Stoßauffangstruktur bzw. einen Stoßfänger 14 auf. Wie bspw. in Figur 2A gut zu erkennen ist, ist der Stoßfänger 14' derart unterhalb des Behälterrandes 12' und weit genug aus der Seitenwand vorspringend ausgelegt, dass beim Umkippen eines Stapels ineinandergesetzter Behälter 1 der Stoßfänger 14' des untersten Behälters 1' vor dessen Behälterrand 12A auf dem Boden aufprallt. Gleiches gilt für die etwas weiter oben im Stapel angeordneten Behälter 1. Der Behälter 1 gemäß dem bevorzugten Ausführungsbeispiel weist, vier solcher Stoßfänger 14 auf, die jeweils in Eckbereichen angeordnet sind und im Wesentlichen zwei gegenüberliegende Seitenwände 4, 6 des Behälters 1 abschirmen bzw. von diesen vorspringen (vgl. Fig. 1A).

Wie bspw. in der Seitenansicht der Figur 3 gut zu sehen ist, ist der Stoßfänger 14 als eine vom Behälterrand 12 zur Behälterunterseite hin beabstandete und im Profil über die Seitenwand 4, 6 vorragende Stoßauffangstruktur ausgebildet. Genauer gesagt springt der Stoßfänger so weit von der zugehörigen Behälteraußenseite vor, dass er eine gedachte Ebene E, die zwischen der unteren Außenkante 24, 26, 28, 30 des vorkragenden Behälterrandes 12 und der Außenkante 16, 18, 20, 22 des Bodens 2 aufgespannt ist, durchstößt. Anders ausgedrückt ragt der Stoßfänger 14 soweit aus der Außenseite der zugehörigen Seitenwand 4, 6, 8 ,10 heraus, dass er über die gedachte Ebene E hinaus vorspringt und somit bei einem Umkippen (mit der Außenkante 16, 18, 20, 22 des Bodens 2 als Momentanpol) vor der unteren Außenkante 24, 26, 28, 30 des vorkragenden Behälterrandes 12 auf dem Boden aufkommt.

Wie in der Figur 3 gut zu sehen ist, ist der Stoßfänger 14 in Behälterhöhenrichtung nach unten zum Behälterrand 12 beabstandet und springt in bodenparaller Richtung so weit vor, dass er bündig mit einer Projektion A der Außenfläche des Behälterrandes 12 abschließt. Dies erfüllt zum einen den Zweck, dass der Stoßfänger die Außenmaße des Behälters 1 nicht unnötig vergrößert und zum anderen können so in einem umgekippten Behälterstapel Außenfläche des Behälterrandes 12 und der Stoßfänger 14 beide als Auflagepunkte dienen (siehe auch Fig. 2C).

Im Folgenden wird eine Reihe bevorzugter Ausführungsbeispiele für Stoßfänger 14 gemäß der vorliegenden Erfindung erläutert. Allen diesen Ausführungsformen gemein ist, dass sie durch ihre Gesamtstruktur oder durch vorbestimmte Prallabsorptionsabschnitte 32 dazu ausgelegt sind, Stöße zumindest teilweise zu absorbieren bzw. zu dissipieren. Mechanismen für eine solche Dissipation von Stoßenergie sind hauptsächlich innere Reibungsverluste bei elastischer Verformung und/oder bei der plastische Deformation von Bauteilen.

Der in den Figuren 3 und 4 dargestellte Stoßfänger 14 ist in seiner Grundstruktur als Hohlprofil ausgelegt und jeweils in den Eckbereichen des Behälters 1 angeordnet. Dabei schließt die besagte Hohlprofilform einen Hohlraum bzw. einen lichten Raum R zwischen der Seitenwand und dem Stoßfänger 14 ein. Der hohlprofilfömige Stoßfänger 14 ist stoffeinstückig an den Behälter 1 angeformt und stellt durch seine Gesamtstruktur bzw. durch den zur Wand hin eingeschlossenen lichten Raum R eine Elastizität sowie einen definierten Federweg / eine definierte Knautschzone zur Aufnahme von Aufprallkräften aus. Die Hohlprofilform des Stoßfängers 14 bildet an ihrem (von der abgeschrimten Seitenwand 4 aus gesehen) behälteraußenseitigen Ende einen definierten Stoßabschnitt 15 aus, in diesem Fall ein sich abgeflachten Endabschnitt. Von diesem Stoßabschnitt 15 aus gesehen, weitet sich die Struktur des Stoßfängers 14 (des Hohlprofils) in Richtung hin zum Behälter bzw. in Richtung hin zu einer Behältermittelebene M auf. Dies hat den Vorteil, dass Aufprallkräfte am Stoßabschnitt 15 definiert in den Stoßfänger 14 eingeleitet und dann auf eine größere Fläche verteilt und in den Behälter 1 eingeleitet werden können. Zudem unterstützt die sich aufweitende Hohlprofilstruktur eine definierte elastische Verformung des Stoßfängers 14.

Der hohlprofilförmige Stoßfänger 14 ist derart an den Behälter 1 angeformt, dass das Hohlprofil in Richtung der zur abgeschirmten Seitenwand 4, 6 angrenzenden Seitenwand 8, 10 offen ist. Dies ermöglicht eine gute Entformbarkeit bei der Fertigung in einem Kunststoff-Gussverfahren. Ein im Wesentlichen horizontal bzw. bodenparallel verlaufender unterer Anschnitt des Stoßfängers 14 (bzw. dessen Hohlprofilform) wird durch die Rippe 13 ausgebildet, die auch zur Begrenzung der Nesttiefe dient.

Fig. 5 zeigt eine Detailansicht eines hohlprofilförmigen Stoßfängers 14 gemäß einem zweiten Ausführungsbeispiel, der in seiner Form und Funktion ähnlich dem Stoßfänger 14 gemäß dem ersten Ausführungsbeispiel ist. Hauptunterscheidungsmerkmal des Stoßfängers 14 gemäß der zweiten Ausführungsform zur ersten Ausführungsform ist der abgerundete bzw. im Wesentlichen halbkreishohlprofilförmige Stoßabschnitt 15. Gegenüber dem abgeflacht gekrümmten Stoßabschnitt 15 gemäß der Ausführungsform der Figur 4 erzeugt die Halbkreisprofilform einen höheren Aufprallpunkt bei einem umkippen und somit eine vorteilhafte Krafteinleitung in die sich in Richtung hin zur Behältermittelebene M aufweitende Hohlprofilstruktur des Stoßfängers 14.

Der in Fig. 6 gezeigte Stoßfänger 14 gemäß einem dritten Ausführungsbeispiel der Erfindung weist wie der Stoßfänger 14 gemäß dem zweiten Ausführungsbeispiel einen runden/abgerundeten Stoßabschnitt 15 auf. Zusätzlich weist der Stoßfänger 14 gemäß einem dritten Ausführungsbeispiel an der unteren Hälfte seines halbkreisprofilförmigen Stoßabschnitts 15 einen in Richtung schräg vom Behälterinneren weg und nach unten weisenden Vorsprung 34 für eine definierte Krafteinleitung in den Stoßfänger 14 auf. Der halbkreisförmige Stoßabschnitt 15 ist oberhalb des Vorsprungs 34 mit reduzierter Materialstärke ausgeführt, um in diesem Bereich eine definierte Sollbruchstelle 35 bereitzustellen. Zudem weist der Stoßfänger 14 gemäß dem in Figur 6 gezeigten dritten Ausführungsbeispiel einen Federabschnitt 36 auf, über den er am Behälter 1 (hier am Behälterrand 12) aufgehängt ist, auf. Aufgrund der bereits durch den Federabschnitt 36 bereitgestellten federnden Aufhängung kann der Stoßfänger 14 gemäß dem dritten Ausführungsbeispiel mit einer sich weniger aufweitenden Hohlprofilstruktur ausgeführt werden.

Fig. 7 zeigt eine vierte Ausführungsform eines erfindungsgemäßen Stoßfängers 14. Dieser weist einen Prallabsorptionsabschnitt 38 in Form eines gefalteten Abschnitts 38 auf. Ähnlich vergleichbarer Strukturen in PkWs, ermöglicht die gefaltete Struktur eine definierte Verformung mit erhöhter Energiedissipation pro gestauchter Strecke. Der gefaltete Abschnitt 38 ist im gezeigten Ausführungsbeispiel in dem horizontal verlaufenden Abschnitt bzw. der Rippe 13 des hohlprofilförmigen Stoßfängers 14 und angrenzend zum Stoßabschnitt 15 angeordnet, um beim Aufprall auftretende Stoßkräfte möglichst direkt aufzunehmen.

Fig. 8 zeigt ein fünftes bevorzugtes Ausführungsbeispiel eines Stoßfängers 14, der in einem 2-Komponenten-Spritzgussverfahren gefertigt wird. In dieser Ausführungsvariante ist der vom Behälterinneren weg vorspringende Stoßabschnitt 15 des Stoßfängers 14 mit einem Elastomerabschnitt 40 beschichtet, welcher beim Aufprall auftretende Kräfte abfedert. Anders ausgedrückt ist zur besseren Stoßdämpfung ein Elastomer-Polster 40 an den Stoßfänger 14 behälteraußenseitig angeformt. In dieser Ausführungsform bildet folglich der Stoßabschnitt 15 per se den Prallabsorptionsabschnitt 32 aus.

### Bezugszeichen

- 1: Großladungsträger;
- 2: Boden;
- 3: Ausnehmung;
- 4, 6, 8 ,10: Seitenwand;
- 12: Behälterrand;
- 13: Rippe für Stapler-Eingriffsflächen bzw. Unterseite des Stoßfängers;
- 14: Stoßfänger;
- 15: Stoßabschnitt;
- 16, 18, 20, 22: Außenkante des Bodens;
- 24, 26, 28, 30: (untere) Außenkante des Behälterrandes;
- 32: Prallabsorptionsabschnitt;
- 34: Vorsprung;
- 35: Sollbruchstelle;
- 36: Federabschnitt;
- 38: gefalteter Abschnitt;
- 40: Elastomerabschnitt;
- A: Projektion der Außenfläche; und
- E: Ebene
- M: Behältermittelebene;
- R: lichter Raum.

## Patentansprüche

1. Behälter (1), insbesondere nestbarer Behälter, mit einem Boden (2) und Seitenwänden (4, 6, 8, 10), die sich vom Boden (2) aus zu einem umlaufenden Behälterrand (12) hin, insbesondere konisch und/oder in Stufen aufweitend, erstrecken,
wobei zumindest eine der Seitenwände (4, 6, 8, 10) an ihrer Außenseite einen Stoßfänger (14) aufweist, der in Behälterhöhenrichtung unterhalb des Behälterrandes (12) und vorzugsweise von diesem beabstandet angeordnet ist, und von besagter Außenseite zumindest so weit vorspringt, dass er eine Ebene, die zwischen einer Außenkante (16, 18, 20, 22) des Bodens (2) und einer Außenkante (24, 26, 28, 30) des Behälterrandes (12) der zumindest einen Seitenwand (4, 6, 8, 10) aufgespannt wird, tangiert oder schneidet, sodass bei einer Kippbewegung des Behälters (1) um die zugehörigen Außenkanten (16, 18, 20, 22) des Bodens (2) der Stoßfänger (14) vor dem Behälterrand (12) auf einem ebenen Boden auftrifft,
**dadurch gekennzeichnet, dass**
der Stoßfänger (14) hohl, insbesondere hohlprofilförmig, ausgebildet ist oder zwischen dem Stoßfänger (14) und der Außenfläche der zugehörigen, von diesem abgeschirmten Seitenwand (4, 6, 8, 10) eine lichte Weite ausgebildet ist, und
der Stoßfänger (14) zum Behälteräußeren hin spitz zulaufend oder abgerundet ausgebildet ist, sodass der Stoßfänger (14) dazu ausgelegt und angepasst ist, einen seitlich auf den Behälter (1) wirkenden Stoß unter elastischer und/oder plastischer Verformung zumindest teilweise zu dissipieren.

2. Behälter (1) gemäß einem der Ansprüche 1, **dadurch gekennzeichnet, dass** der Stoßfänger (14) in bodenparalleler Richtung nicht weiter vorspringt als die Außenkante (24, 26, 28, 30) des Behälterrandes (12), und insbesondere bündig mit dieser abschließt.

3. Behälter (1) gemäß Anspruch 1 oder 2, **dadurch gekennzeichnet, dass** der zumindest eine Stoßfänger (14) in Behälterhöhenrichtung gesehen im oberen Drittel des Behälters angeordnet ist.

4. Behälter (1) gemäß einem der Ansprüche 1 bis 3, **dadurch gekennzeichnet, dass** der Behälter vier Seitenwände (4, 6, 8, 10) hat und vier Stoßfänger (14) aufweist, die jeweils in Eckbereichen des Behälters angeordnet sind.

5. Behälter (1) gemäß einem der Ansprüche 1 bis 4, **dadurch gekennzeichnet, dass** der Stoßfänger (14) einen vorbestimmten Prallabsorbtionsabschnitt (32) aufweist, der ein gefalteter Abschnitt (38), ein Elastomerabschnitt (40) oder eine Sollbruchstelle (35) ist und der dazu ausgebildet ist, Stoßenergie bei einem Aufprall unter elastischer und/oder plastischer Verformung zumindest teilweise zu dissipieren.

6. Behälter (1) gemäß einem der Ansprüche 1 bis 5, **dadurch gekennzeichnet, dass** der Stoßfänger (14) über einen elastischen Federabschnitt (40) am Behälter (1) aufgehängt bzw. mit diesem verbunden ist.

7. Behälter (1) gemäß einem der Ansprüche 1 bis 6, **dadurch gekennzeichnet, dass** eine Unterseite (13) des zumindest einen Stoßfängers (14) parallel zum Behälterrand (12) verläuft und das besagte Unterseite (13) einen Anschlag zur Begrenzung einer Nesttiefe beim Nesten mehrerer baugleicher Behälter (1) ausbildet.

8. Behälter (1) gemäß einem der Ansprüche 1 bis 7, **dadurch gekennzeichnet, dass** der Stoßfänger (14) behälteraußenseitig einen Vorsprung (34) zur definierten Krafteinleitung von Aufprallkräften aufweist, der in Richtung schräg vom Behälterinneren weg und nach unten hin vom Stoßfänger ausgerichtet ist.

9. Behälter (1) gemäß einem der Ansprüche 1 bis 8, **dadurch gekennzeichnet, dass** der umlaufende Behälterrand (12) nach außen hin vorkragend ausgebildet ist, insbesondere um zumindest 50 mm vorkragt, um den Eingriff einer Gabel eines Hubstaplers oder anderen Flurförderzeugs zu ermöglichen.

10. Behälter (1) gemäß Anspruch 9, **dadurch gekennzeichnet, dass** der vorkragende Behälterrand als eine Rippenstruktur bzw. eine Anzahl von Rippenkränzen ausgebildet ist.

11. Behälter (1) gemäß einem der Ansprüche 1 bis 10, **dadurch gekennzeichnet, dass** der Behälter (1) ein Großladungsträger (1) mit einem palettenförmigen, für einen Eingriff einer Gabel eines Hubstaplers oder anderen Flurförderzeugs angepassten Bodenteil (2) ist.

12. Behälter (1) gemäß einem der Ansprüche 1 bis 11, **dadurch gekennzeichnet, dass** der Behälter (1) aus Kunststoff, insbesondere in einem Spritzguss- oder Rotomouldingverfahren, gefertigt ist.

## Claims

1. A container (1), in particular a nestable container, having a bottom (2) and side walls (4, 6, 8, 10) which extend from the bottom (2) towards a circumferential container rim (12), in particular conically and/or widening in steps,
wherein at least one of the side walls (4, 6, 8, 10) has a shock absorber (14) on its outer side, which is arranged in the container height direction below the container rim (12) and preferably at a distance therefrom, and projects from said outer side at least to such an extent that it is tangent to or intersects a plane spanned between an outer edge (16, 18, 20, 22) of the bottom (2) and an outer edge (24, 26, 28, 30) of the container rim (20) of the at least one side wall (4, 6, 8, 10), so that in the event of a tilting movement of the container (1) about the associated outer edges (16, 18, 20, 22) of the bottom (2), the shock absorber (14) hits a flat bottom before the container rim (12),
**characterized in that**
the shock absorber (14) is hollow, in particular in the form of a hollow profile, or **in that** a clearance is formed between the shock absorber (14) and the outer surface of the associated side wall (4, 6, 8, 10) shielded by the latter, and
the shock absorber (14) tapers in the direction away from the container interior, so that
the shock absorber (14) is configured and adapted to at least partially dissipate an impact acting laterally on the container (1) while undergoing elastic and/or plastic deformation.

2. The container (1) according to claim 1, **characterized in that** the shock absorber (14) does not project further in the direction parallel to the bottom than the outer edge (24, 26, 28, 30) of the container rim (12), and in particular ends flush with it.

3. The container (1) according to claim 1 or 2, **characterized in that** the at least one shock absorber (14) is arranged in the upper third of the container, viewed in the container height direction.

4. The container (1) according to one of claims 1 to 3, **characterized in that** the container has four side walls (4, 6, 8, 10) and comprises four shock absorbers (14) arranged in corner regions of the container, respectively.

5. The container (1) according to one of claims 1 to 4, **characterized in that** the shock absorber (14) comprises a predetermined impact absorbing section (32), which is a folded portion (38), an elastomer portion (40) or a predetermined breaking point (35) and which is adapted to at least partially dissipate impact energy upon impact while undergoing elastic and/or plastic deformation.

6. The container (1) according to one of claims 1 to 5, **characterized in that** the shock absorber (14) is suspended from or connected to the container (1) via an elastic spring portion (40).

7. The container (1) according to one of claims 1 to 6, **characterized in that** an underside (13) of the at least one shock absorber (14) runs parallel to the container rim (12) and said underside (13) forms a stop for limiting a nest depth when nesting several identically constructed containers (1).

8. The container (1) according to one of claims 1 to 7, **characterized in that** the shock absorber (14) has a projection (34) on the outside of the container for the defined introduction of impact forces, said projection being oriented in the direction obliquely away from the container interior and downwards from the shock absorber.

9. The container (1) according to one of claim 1 to 8, **characterized in that** the circumferential container rim (12) is designed to cantilever outwards, in particular by at least 50 mm, in order to allow engagement of a fork of a lift truck or another industrial truck.

10. The container (1) according to claim 9, **characterized in that** the cantilevered container rim is formed as a ribbed structure or a number of ribbed wreaths.

11. The container (1) according to one of claims 1 to 10, **characterized in that** the container (1) is a large load carrier (1) with a pallet-shaped bottom part (2) adapted for engagement of a fork of a lift truck or another industrial truck.

12. The container (1) according to one of claims 1 to 11, **characterized in that** the container (1) is made of plastic, in particular in an injection molding or rotomolding process.

## Revendications

1. Récipient (1), en particulier un récipient emboîtable, avec un fond (2) et des parois latérales (4, 6, 8, 10) qui s'étendent depuis le fond (2) vers l'extérieur jusqu'à un bord du récipient périphérique (12), en particulier de manière conique et/ou par paliers d'élargissement,
dans lequel au moins l'une des parois latérales (4, 6, 8, 10) présente au niveau de son côté extérieur un pare-chocs (14) qui est agencé sous le bord du récipient (12) dans la direction de hauteur du récipient et de préférence à distance de celui-ci, et fait saillie à partir dudit côté extérieur au moins aussi loin qu'il enjambe, est tangent à ou recoupe un plan entre un bord extérieur (16, 18, 20, 22) du fond (2) et un bord extérieur (24, 26, 28, 30) du bord du récipient (12) de la au moins une paroi latérale (4, 6, 8, 10), de sorte que par un mouvement de basculement du récipient (1) autour des bords extérieurs associés (16, 18, 20, 22) du fond (2), le pare-chocs (14) apparaît devant le bord du récipient (12) sur un fond plat,
**caractérisé en ce que**
le pare-chocs (14) est réalisé creux, en particulier sous la forme d'un profilé creux, ou une largeur libre est formée entre le pare-chocs (14) et la surface extérieure de la paroi latérale associée (4, 6, 8, 10) à l'abri de celui-ci, et
le pare-chocs (14) est formé effilé ou arrondi vers l'extérieur du récipient, de sorte que le pare-chocs (14) est conçu et adapté pour dissiper au moins partiellement un choc agissant latéralement sur le récipient (1) avec une déformation élastique et/ou plastique.

2. Récipient (1) selon la revendication 1, **caractérisé en ce que** le pare-chocs (14) ne fait pas saillie davantage dans une direction parallèle au fond que le bord extérieur (24, 26, 28, 30) du bord du récipient (12), et en particulier se termine au ras de celui-ci.

3. Récipient (1) selon la revendication 1 ou 2, **caractérisé en ce que** le au moins un pare-chocs (14) est agencé dans le tiers supérieur du récipient, vu dans la direction de hauteur du récipient.

4. Récipient (1) selon l'une quelconque des revendications 1 à 3, **caractérisé en ce que** le récipient présente quatre parois latérales (4, 6, 8, 10) et quatre pare-chocs (14), qui sont respectivement agencés dans des zones d'angle du récipient.

5. Récipient (1) selon l'une des revendications 1 à 4, **caractérisé en ce que** le pare-chocs (14) présente une section d'absorption d'impact prédéterminée (32) qui est une section pliée (38), une section en élastomère (40) ou un point de rupture prédéterminé (35) et qui est conçu pour dissiper au moins partiellement l'énergie de choc en cas d'impact avec déformation élastique et/ou plastique.

6. Récipient (1) selon l'une des revendications 1 à 5, **caractérisé en ce que** le pare-chocs (14) est suspendu ou relié au récipient (1) par l'intermédiaire d'une section de ressort élastique (40).

7. Récipient (1) selon l'une des revendications 1 à 6, **caractérisé en ce qu'**une face inférieure (13) du au moins un pare-chocs (14) s'étend parallèlement au bord du récipient (12) et ladite face inférieure (13) forme une butée pour délimiter une profondeur d'emboîtement lors d'un emboîtement de plusieurs récipients identiques (1).

8. Récipient (1) selon l'une des revendications 1 à 7, **caractérisé en ce que** le pare-chocs (14) présente une saillie (34) à l'extérieur du récipient pour une introduction de force définie de forces d'impact, qui est orientée obliquement dans la direction s'éloignant de l'intérieur du récipient et vers le bas à partir du pare-chocs.

9. Récipient (1) selon l'une des revendications 1 à 8, **caractérisé en ce que** le bord périphérique (12) du récipient est conçu faisant saillie vers l'extérieur, notamment d'au moins 50 mm, pour permettre une mise en prise de la fourche d'un chariot élévateur ou d'un autre engin de manutention.

10. Récipient (1) selon la revendication 9, **caractérisé en ce que** le bord du récipient faisant saillie est réalisé sous la forme d'une structure nervurée ou de plusieurs collerettes nervurées.

11. Récipient (1) selon l'une des revendications 1 à 10, **caractérisé en ce que** le récipient (1) est un grand porte-charge (1) avec une partie de fond (2) en forme de palette adaptée pour une mise en prise d'une fourche d'un chariot élévateur ou d'un autre engin de manutention.

12. Récipient (1) selon l'une des revendications 1 à 11, **caractérisé en ce que** le récipient (1) est réalisé en matière plastique, notamment selon un procédé de moulage par injection ou de rotomoulage.
